# EUROPÄISCHE PATENTSCHRIFT

(11) **EP 0 445 379 B1**
(45) Veröffentlichungstag und Bekanntmachung des Hinweises auf die Patenterteilung: **02.03.1994**
(21) Anmeldenummer: 90122934.4
(22) Anmeldetag: 30.11.1990
(51) Int. Cl.: F23L 11/02, F23L 13/02

(54) **Nebenluftregler zum Anbau an Schornsteinen im Bereich von Heizkesselanschlüssen**
Auxiliary air admission regulator for mounting on chimneys near heating boiler connections
Régulateur d'admission d'air auxiliaire pour le montage sur des cheminées aux environs des raccords de chaudières de chauffage

(30) Priorität: 03.03.1990 DE 9002507 U; 27.03.1990 DE 9003521 U; 16.10.1990 DE 4032773
(43) Veröffentlichungstag der Anmeldung: 11.09.1991
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.-Ing.

(56) Entgegenhaltungen:
- EP-A- 0 035 840
- CH-A- 223 049
- GB-A- 1 573 400
- US-A- 1 973 997
- US-A- 2 678 008

## Beschreibung

Die Erfindung betrifft einen Nebenluftregler zum Anbau an Schornsteinen im Bereich von Heizkesselanschlüssen gemäß Oberbegriff des Patentanspruches 1.

Ein derartiger Nebenluftregler ist nach der GB-A-15 73 400 bekannt. Das kastenartige Gehäuse dieses Nebenluftreglers ist zwar für einen Einbau in der betreffenden Raumwand vorgesehen, es wäre aber auch möglich, dieses auf die betreffende Wand aufzusetzen und nur den Schornsteinanschlußstutzen durch die Wand zum Schornstein zu führen. Da die nach unten orientierte Regelklappe mittig im Gehäuse pendelnd vor einem in das Gehäuseinnere ragenden Lufteinströmstutzen angeordnet ist, ergibt sich eine beträchtliche Tiefenabmessung des Gehäuses, das angenähert Würfelform hat. Abgesehen davon, daß die nach unten orientierte Pendelklappe im Luftstrom hängt, ergeben sich im entsprechend würfelförmigen Innenraum denkbar ungünstige Durchströmverhältnisse, da die zuströmende Luft, sofern die Klappe nicht voll geöffnet ist, nur seitlich unter Wirbelbildung an dieser vorbeistreichen kann, z.T. auf die ebenflächige Rückwand stößt und sich dadurch unvermeidbar staut, so daß dieser bekannte Nebenluftregler, der im übrigen ein vom üblichen abweichendes Einstellprinzip für die Klappe aufweist, für die Einleitung großer Nebenluftmengen ungeeignet ist. Nebenluftregler üblicher und bekannter Art sind bspw. nach der GB-A-373 814 bekannt, die ebenfalls dazu dienen, automatisch die Zugverhältnisse im Schornstein zu regeln und auch für dessen ausreichende Belüftung zu sorgen. Außerdem ist es bekannt, derartige Regler mit Stellmotoren auszurüsten, die in Abhängigkeit von der Kesselregelung bzw. insbesondere Brennerregelung betätigt werden. Mit diesen bekannten Geräten sind gute Zugverhältnisse bezüglich Schornstein und den daran angeschlossenen Heizkesseln gewährleistet, wobei die zuletzt genannten Geräte jedoch unmittelbar in der Abluftleitung integriert sind, die vom Rauchgasabzugsstutzen des betreffenden Heizkessels zum Schornstein führt. Bei den obengenannten Nebenluftreglern nach dem GB-A-373 814 sitzt die pendelnd und gewichtsbelastete Regelklappe in einem relativ flachen Rahmen, für dessen Einbau in die Schornsteinwand ein entsprechend großes, rechteckiges Loch gebrochen werden muß, was mit einem beträchtlichen Aufwand verbunden ist. Gleiches gilt für Nebenluftregler, die kreisförmig ausgebildet sind und in Rücksicht auf die Unterbringbarkeit einer großen Nebenlufteinströmöffnung einen entsprechend großen Durchmesser haben müssen. Solche Nebenluftregler können natürlich auch mit Stellmotoren ausgestattet werden, deren Betätigung ebenfalls von der Heizkessel- bzw. Brennerregelung aus erfolgt.

Der Erfindung liegt die Aufgabe zugrunde, einen Nebenluftregler der eingangs genannten Art dahingehend zu verbessern, daß unter Beibehaltung der günstigen Anbauverhältnisse am Schornstein das außen am Schornstein zu installierende Gehäuse einerseits eine geringstmögliche Tiefe aufweist und andererseits dabei eine Nebenlufteinströmöffnung mit möglichst großem Querschnitt, und wobei ferner am Gehäuse dafür gesorgt sein soll, daß die einströmende große Nebenmenge ohne Staugefahr im Gehäuse zum Schornsteinanschlußstutzen strömen kann.

Diese Aufgabe ist mit einem Nebenluftregler der eingangs genannten Art nach der Erfindung durch die im Kennzeichen des Hauptanspruches angeführten Merkmale gelöst. Vorteilhafte Weiterbildungen ergeben sich nach den Unteransprüchen.

Dieser erfindungsgemäße Nebenluftregler arbeitet zwar auch nach dem bekannten Prinzip pendelnd gelagerter, nach oben orientierter und gewichtsbelasteter Regelklappen, wobei aber hier der in bezug auf den Schornsteinanschlußstutzenquerschnitt wesentlich größere Gehäusequerschnitt ausgenutzt ist, die Einströmöffnung bzw. die Pendelklappe in der Breite möglichst groß bemessen zu können. Andererseits beschränkt sich die Tiefe des Gehäuses auf das gerade notwendige Maß, um ein maximales Ausschwenken der Pendelklappe nach innen zuzulassen, die vorteilhaft im wesentlichen halbkreisförmig zugeschnitten ist. Ganz wesentlich ist dabei auch, daß die strömungsführenden Wände des Gehäuses zum Schornsteinanschlußstutzen hin konvergierend ausgebildet sind, was entscheidende Voraussetzung dafür ist, daß die dank der großen Lufteinlaßöffnung angesaugte Luftmenge ohne Stau tatsächlich auch in den zu belüftenden Schornstein einströmen kann.

Dem Erfordernis einer möglichst großen und unbehindert durchströmbaren Luftmenge Rechnung tragend, besteht eine vorteilhafte Weiterbildung darin, daß der an der Rückwand angeordnete Schornsteinanschlußstutzen sich zumindest mit einem Teil seines Querschnittes oberhalb der gegenüberliegenden Nebenlufteinströmung erstreckt, was am besten in Weiterbildung dadurch verwirklicht ist, daß der Querschnitt des Schornsteinanschlußstutzens oval mit sich vertikal erstreckender Hauptachse ausgebildet ist, wobei der untere Bereich des Anschlußquerschnittes in Höhe des unteren Bereiches der Nebenlufteinströmöffnung angeordnet ist. Bezüglich letzterem besteht eine vorteilhafte Weiterbildung darin, daß die obere und untere Krümmung des im Querschnitt ovalen Schornsteinanschlußstutzens Kreislinienabschnitte sind. Dadurch können die Aufbrucharbeiten an der betreffenden Schornsteinwand auf ein Minimum reduziert werden, da hierbei mit Hilfe eines glockenförmigen Kronenbohrers einfach zwei entsprechend distanzierte Löcher gebohrt werden können, zwischen denen dann lediglich die beiden seitlichen, zwickelförmigen Mauervorsprünge abzuschlagen sind. Die Verwendung derartiger Kronenbohrer ist aber auch dann möglich, wenn der Schornsteinanschlußstutzen zylindrisch sein sollte, da beim erfindungsgemäßen Nebenluftregler der Durchmesser eines solchen Schornsteinanschlußstutzens nicht so groß wie die Breite der Nebenlufteinströmöffnung bemessen werden muß, wie dies bei Nebenluftreglern der Fall ist, die wegen einer großen Nebenlufteinströmöffnung einen entsprechend großen Anschlußstutzen aufweisen.

Die ovale bzw. langlochartige Ausbildung des Abzugsanschlußstutzens ist dabei gleichzeitig mit einem beachtlichen Einbauvorteil verbunden, denn dadurch ist der Nebenluftregler auch einer Installation an schmalen Schornsteinen zugänglich, was insbesondere für die Sanierung bzw. Umstellung von Altbauschornsteinen von Interesse ist, wenn diese für den Anschluß moderner Nieder- bzw. Tieftemperaturheizkessel dienen sollen.

Was die Konvergenz der strömungsführenden Wände betrifft, so ist diesbezüglich das Gehäuse vorteilhaft aus zwei ineinandersteckbaren Kastenteilen gebildet, von denen das innere, hülsenförmige und zum Anschlußstutzen konvergierende Kastenteil den Schornsteinanschlußstutzen aufweist und das äußere, topfartige Kastenteil die Nebenlufteinströmöffnung mit der Regelklappe. Dadurch können in einfacher Weise diese Teile separat als Tiefziehpressteile gefertigt werden, die dann lediglich in geeigneter Weise miteinander zu verbinden sind. Außerdem bietet das äußere Kastenteil mit seinen nicht konvergierenden Wänden eine günstige Anschlußmöglichkeit für den Stellmotor, der unter dem äußeren Kastenteil angesetzt wird und mit seinem Stellhebel auf das äußere, gewichtsbelastete Teil der Pendelklappe wirkt. Ferner kann bei dieser Ausbildung bequem das äußere Kastenteil auf der Schornsteinanschlußseite einen Umfangsflansch aufweisen, der mit Befestigungsdurchgriffsöffnungen und mit einer umlaufenden Dichtungsaufnahmenut versehen ist. Dieser Flansch übernimmt dabei zwei Funktionen, nämlich die der Befestigung an der betreffenden Schornsteinwand und eine Abdichtfunktion, wodurch es nicht mehr erforderlich ist, daß in der Schornsteinwand aufgebrochene Durchgriffsloch für den Schornsteinanschlußstutzen in seinen offengebliebenen Randbereichen zu verputzen, was sonst erforderlich ist, da derartige Schornsteinaufbrüche, sofern sie nicht mit glockenförmigen Kronenbohrern exakt geschnitten sind, nie genau hergestellt werden können.

Dieses Anschlußprinzip des Nebenluftreglers ist aber nicht an die bevorzugte zweiteilige Ausführungsform des Gehäuses gebunden, sondern auch ohne weiteres dann möglich, wenn das Gehäuse als einteiliger Kasten ausgebildet ist. Für einen solchen Kasten wäre lediglich die Rückwand in bezug auf den Kastenquerschnitt größer zuzuschneiden, so daß sich ein solcher Umfangsflansch ergibt.

Der erfindungsgemäße Nebenluftregler wird nachfolgend anhand der zeichnerischen Darstellung eines Ausführungsbeispieles näher erläutert.

Es zeigt
- Fig. 1: den Nebenluftregler im Schnitt längs Linie I-I gemäß Fig. 2;
- Fig. 2: den Nebenluftregler im Schnitt längs Linie II-II in Fig. 1;
- Fig. 3: den Nebenluftregler in Vorderansicht;
- Fig. 4: den Nebenluftregler von der Schornsteinanschlußseite aus gesehen;
- Fig. 5: im Schnitt das äußere, topfförmige Kastenteil;
- Fig. 6: das innere, hülsenförmige Kastenteil mit angesetztem Schornsteinanschluß und zwar bei Schnittführung längs Linie II-II in Fig. 1 und
- Fig. 7: im Schnitt das innere Kastenteil längs Linie I-I in Fig. 2.

Der Nebenluftregler besteht in bekannter Weise aus einem kastenartigen Gehäuse 1, an dessen der Frontfläche 2 gegenüber befindlichen Rückwand 5 ein in bezug auf den Gehäusequerschnitt kleinerer nerer Schornsteinanschlußstutzen 6 angeordnet ist, wobei in der Frontfläche 2 eine mit pendelnd gelagerter Regelklappe 4 zu öffnende und zu schließende Nebenlufteinströmöffnung 3 vorhanden ist. Für einen derartigen Nebenluftregler ist nun wesentlich, daß das kastenartige Gehäuse als in bezug auf die Durchströmrichtung flacher Kasten ausgebildet ist, dessen Tiefe T angenähert der Länge L des schließwirksamen Teiles 4' der Regelklappe 4 entspricht, deren Schwenkachse unterhalb der Achse des Gehäuses 1 angeordnet ist. Der schließwirksame Teil 4' erstreckt sich dabei in Schließstellung unmittelbar benachbart und parallel zu in der Frontfläche befindlichen Nebenlufteinströmöffnung 3, wobei die strömungsführenden Wände 11 des Gehäuses 1 zum Schornsteinanschlußstutzen 6 hin konvergierend ausgebildet sind. Der Zuschnitt der Pendelklappe 4 bzw. des schließwirksamen Teiles 4' ist dabei an die Konvergenz der strömungsführenden Seitenwände entsprechend angepaßt, d.h., dieser schließwirksame Teil 4' ist, wie dargestellt, halbkreisförmig ausgebildet. Wesentlich ist weiterhin, und zwar in Rücksicht darauf, die Einströmöffnung 3 möglichst groß zu halten, daß die Breite B₁ der Einströmöffnung nur geringfügig kleiner als die Breite B des Gehäuses 1 bemessen ist.

Die Maßgabe, daß der an der Rückwand 5 angeordnete Schornsteinanschlußstutzen 6 sich zumindest mit einem Teil seines Querschnittes oberhalb der gegenüberliegenden Nebenlufteinströmöffnung 3 erstrecken soll, ist beim Ausführungsbeispiel dadurch verwirklicht, daß der Querschnitt des Schornsteinanschlußstutzens 6 oval mit sich vertikal erstreckender Hauptachse 6' ausgebildet ist, wobei der untere Bereich des Anschlußquerschnittes in Höhe des unteren Bereiches der Nebenlufteinströmöffnung 3 angeordnet ist. Was den Ovalquerschnitt des Schornsteinanschlußstutzens 6 betrifft, so sind die obere und untere Krümmung. K des im Querschnitt ovalen Schornsteinanschlußstutzens 6 als Kreislinienabschnitte ausgebildet.

Die Ausführungsform nach den Fig. 1 bis 7 stellt die bevorzugte dar, d.h., daß Gehäuse 1 des Nebenluftreglers ist aus zwei ineinandersteckbaren Kastenteilen 1', 1'' gebildet, von denen das innere, hülsenförmige und zum Anschlußstutzen 6 konvergierende Kastenteil 1' den Schornsteinanschlußstutzen 6 aufweist und das äußere, topfartige Kastenteil 1'' die Nebenlufteinströmöffnung 3 mit der Regelklappe 4. Das äußere Kastenteil 1'' ist dabei auf der Schornsteinanschlußseite mit einem Umfangsflansch 7 versehen, der Befestigungsdurchgriffsöffnungen 8 und eine umlaufende Dichtungsaufnahmenut 9 aufweist. Dieser Umfangsflansch 7 erstreckt sich dabei in der Anschlußebene E des Schornsteinanschlußstutzens 6. Nach Einlage einer entsprechenden Dichtungsschnur (nicht dargestellt) kann dadurch das ganze Gehäuse 1 unter Abdeckung etwaiger verbleibender Maueraufbruchsöffnungen direkt an der betreffenden Schornsteinanschlußwand angeflanscht werden.

Wie aus Fig. 1 ersichtlich, dient das äußere Kastenteil 1'' gleichzeitig als Träger für einen Stellmotor 13, der mit seinem Stellhebel 14 direkt auf das gewichtsbelastete äußere Teil 15 der Pendelklappe 4 wirkt. Dafür ist das äußere Kastenteil 1' an seiner unteren Begrenzungsfläche 10 mit Stellmotoranschlußflächen 10' versehen, die einfach bei der Herstellung des inneren Kastenteiles 1' mit eingeprägt werden. Gleiches gilt für die Anformung einer Aushalsung 12 am inneren Kastenteil 1', auf die der Schornsteinanschlußstutzen 6 einfach aufgeschoben und gasdicht mit dieser Aushalsung 12 fest verbunden wird. Die Breite B des Gehäuses 1 ist kleiner als seine Höhe H bemessen, wobei jedoch die Höhe H wesentlich größer ist als die Tiefe T des Gehäuses 1.

## Patentansprüche

1. Nebenluftregler zum Anbau an Schornsteinen im Bereich von Heizkesselanschlüssen, bestehend aus einem kastenartigen Gehäuse (1), an dessen der Frontfläche (2) gegenüber befindlichen Rückwand (5) ein in bezug auf den Gehäusequerschnitt kleinerer Schornsteinanschlußstutzen (6) angeordnet ist und in der Frontfläche (2) eine mit pendelnd gelagerter Regelklappe (4) zu öffnende und schließende Nebenlufteinströmöffnung (3), **gekennzeichnet durch**, die teilweise bekannten Merkmale:
1.1 das kastenartige Gehäuse (1) ist als in bezug auf die Durchströmrichtung flacher Kasten ausgebildet, dessen Tiefe (T) angenähert der Länge (L) des schließwirksamen Teiles (4') der Regelklappe (4) entspricht, deren Schwenkachse unterhalb der Achse des Gehäuses (1) angeordnet ist;
1.2 der schließwirksame Teil (4') der Regelklappe (4) erstreckt sich in Schließstellung unmittelbar benachbart und parallel zur Frontfläche (2);
1.3 die strömungsführenden Wände (11) des Gehäuses (1) sind zum Schornsteinanschlußstutzen (6) hin konvergierend ausgebildet und
4.4 die Breite (B₁)der Einströmöffnung (3) ist nur geringfügig kleiner als die Breite (B) des Gehäuses (1).

2. Nebenluftregler nach Anspruch 1,
**dadurch gekennzeichnet**,
daß der an der Rückwand (5) angeordnete Schornsteinanschlußstutzen (6) sich zumindest mit einem Teil seines Querschnittes oberhalb der gegenüberliegenden Nebenlufteinströmöffnung (3) erstreckt.

3. Nebenluftregler nach Anspruch 1 oder 2,
**dadurch gekennzeichnet,**
daß der Querschnitt des Schornsteinanschlußstutzens (6) oval mit sich vertikal erstreckender Hauptachse (6') ausgebildet ist, wobei der untere Bereich des Anschlußquerschnittes in Höhe des unteren Bereiches der Nebenlufteinströmöffnung (3) angeordnet ist.

4. Nebenluftregler nach Anspruch 3,
**dadurch gekennzeichnet,**
daß die obere und untere Krümmung (K) des im Querschnitt ovalen Schornsteinanschlußstutzens (6) Kreislinienabschnitte sind.

5. Nebenluftregler nach einem der Ansprüche 1 bis 4,
**dadurch gekennzeichnet,**
daß das Gehäuse (1) aus zwei ineinandersteckbaren Kastenteilen (1', 1'') gebildet ist, von denen das innere, hülsenförmige und zum Anschlußstutzen (6) konvergierende Kastenteil (1') den Schornsteinanschlußstutzen (6) aufweist und das äußere, topfartige Kastenteil (1') die Nebenlufteinströmöffnung (3) mit der Regelklappe (4).

6. Nebenluftregler nach Anspruch 5,
**dadurch gekennzeichnet,**
daß das äußere Kastenteil (1'') auf der Schornsteinanschlußseite einen Umfangsflansch (7) aufweist, der mit Befestigungsdurchgriffsöffnungen (8) und mit einer umlaufenden Dichtungsaufnahmenut (9) versehen ist.

7. Nebenluftregler nach Anspruch 3 oder 4,
**dadurch gekennzeichnet,**
daß das äußere Kastenteil (1'') an seiner unteren Begrenzungsfläche (10) mit Stellmotoranschlußflächen (10') versehen ist.

8. Nebenluftregler nach einem der Ansprüche 5 bis 7,
**dadurch gekennzeichnet,**
daß das innere Kastenteil (1') abzugsseitig eine Aushalsung (12) aufweist, auf die der Schornsteinanschlußstutzen (6) aufgeschoben und gasdicht mit dieser fest verbunden ist.

9. Nebenluftregler nach einem der Ansprüche 5 bis 8,
**dadurch gekennzeichnet,**
daß die Breite (B) des Gehäuses (1) kleiner als seine Höhe (H) bemessen ist.

10. Nebenluftregler nach einem der Ansprüche 3 bis 6,
**dadurch gekennzeichnet,**
daß die beiden Kastenteile (1', 1'') als Tiefziehpressteile ausgebildet sind.

11. Nebenluftregler nach einem der Ansprüche 1 bis 4,
**dadurch gekennzeichnet,**
daß das Gehäuse (1) in der Ebene der Rückwand (5) mit einem Umfangsflansch (7) versehen und dieser mit Befestigungsdurchgriffsöffnungen (8) und mit einer umlaufenden Dichtungsaufnahmenut (9) versehen ist.

12. Nebenluftregler nach einem der Ansprüche 1 bis 11,
**dadurch gekennzeichnet,**
daß das schließwirksame Teil (4') der Pendelklappe (4) im wesentlichen halbkreisförmig ausgebildet ist.

## Claims

1. An admixed air control for attachment to chimneys in the area of heating boiler connections, comprising a box-type casing (1) on the rear wall (5) of which opposite the front face (2) is disposed a chimney connecting piece (6) of a cross-section smaller than the casing cross-section, and an admixed air inlet opening (3) in the front face (2) to be opened and closed by a pendulum-type check valve valve (4), characterized by the following partly known features:
1.1 the casing (1) is of a box-type configuration flat relative to the passage direction, with the depth (T) thereof approximately corresponding to the length (L) of the closure part (4') of the check valve (4) the swivel axis of which is provided underneath the axis of the casing (1);
1.2 the closure part (4') of the check valve (4), in the closing position, extends in a direction directly adjacent and in parallel to the front face (2);
1.3 the flow-carrying walls (11) of the casing (1) toward the chimney connecting piece (6) are of a converging configuration, and
1.4 the width (B₁) of the in-flow opening (3) is only irrelevantly smaller than the width (B) of the casing (1).

2. An admixed air control of claim 1,
characterized in that the chimney connecting piecenozzle (6) provided on the rear wall (5) at least with a part of its cross-section extends above the opposing admixed air inlet opening (3).

3. An admixed air control of claims 1 or 2,
characterized in that the cross-section of the chinmey connecting piece (6) is of an oval configuration having a main axis (6') extending in the vertical direction, with the bottom region of the connection cross-section being located at the level of the bottom area of the admixed air inlet opening (3).

4. An admixed air control of to claim 3,
characterized in that the uper and lower curves (K) of the chimney connecting piece (6) of oval cross-section are circular segments.

5. An admixed air control as claimed in any one of claims 1 to 4,
characterized in that the casing (1) is formed of two telescopic box sections (1, 1''), with the inner sleeve-type box section (1') converging toward the connecting piece (6) containing the chimney connecting piece (6) and the outer cup-shaped box section (1') containing the admixed air inlet opening (3) including the control valve (4).

6. An admixed air control of claim 5,
characterized in that the outer box section (1'') on the chimney connection side includes a circumferential flange (7) which is provided with mounting passageways (8) and with a circumferential sealant receiving groove (9).

7. An admixed air control as claimed in claims 3 or 4,
characterized in that the outer box section (1'') on the bottom limitation face (10) thereof is provided with servo motor connection faces (10').

8. An admixed air control according to any one of claims 5 to 7,
characterized in that the inner box section (1'), on the discharge side, is provided with a neck (12) onto which is pushed the chimney connecting piece (6) and is firmly connected thereto in gas-tight manner.

9. An admixed air control according to any one of claims 5 to 8, characterized in that the width (B) of the casing (1) is dimensioned smaller than the height (H) thereof.

10. An admixed air control according to any one of claims 3 to 6, characterized in that the two box sections (1', 1'') are formed as deep-drawn pressed parts.

11. An admixed air control according to any one of claims 1 to 4,
characterized in that the casing (1) in the plane of the rear wall (5) is provided with a circumferential flange (7) which is furnished with mounting passageways (8) and with a circumferential sealant-receiving groove (9).

12. An admixed air control according to any one of claims 1 to 11,
characterized in that the closure part (4') of the pendulum-type valve (4) substantially is of a semi-circular configuration.

## Revendications

1. Régulateur d'air additionnel pour montage sur des cheminées dans la zone de raccordements de chaudières de chauffage, consistant en un boîtier du type coffret (1), contre la paroi arrière (5) duquel, située en face de la surface frontale (2), est disposé un raccord de cheminée (6) et comportant dans la surface frontale (2) un orifice d'admission d'air additionnel (3) à ouvrir et à fermer avec un volet régulateur (4) monté oscillant, caractérisé par les particularités en partie connues :
1.1 le boîtier du type coffret (1) est conçu sous la forme d'un coffret plat par rapport au sens de passage, et sa profondeur (T) correspond approximativement à la longueur (L) de l'élément de fermeture (4') du volet régulateur (4), dont l'axe de pivotement est disposé au-dessous de l'axe du boîtier (1) ;
1.2 l'élément de fermeture (4') du volet régulateur (4) s'étend, dans la position de fermeture, directement adjacent à la surface frontale (2) et parallèlement à celle-ci ;
1.3 les parois de guidage d'écoulement (11) du boîtier (1) sont conçues convergentes en direction du raccord de cheminée (6) ; et
1.4 la largeur (B₁) de l'orifice d'admission (3) n'est que légèrement plus petite que la largeur (B) du boîtier (1).

2. Régulateur d'air additionnel selon la revendication 1, caractérisé en ce que le raccord de cheminée (6) disposé contre la paroi arrière (5) s'étend au moins par une partie de sa section transversale au-dessus de l'orifice d'admission d'air additionnel (3) opposé.

3. Régulateur d'air additionnel selon la revendication 1 ou 2, caractérisé en ce que la section transversale du raccord de cheminée (6) est conçue ovale avec un axe principal (6') qui s'étend verticalement, la zone inférieure de la section transversale de raccordement étant disposée à la hauteur de la zone inférieure de l'orifice d'admission d'air additionnel (3).

4. Régulateur d'air additionnel selon la revendication 3, caractérisé en ce que les courbures supérieure et inférieure (K) du raccord de cheminée (6) de section transversale ovale sont des segments de cercle.

5. Régulateur d'air additionnel selon l'une quelconque des revendications 1 à 4, caractérisé en ce que le boîtier (1) est constitué par deux parties de coffret (1', 1'') emboîtables l'une dans l'autre, la partie intérieure (1') en forme de manchon et convergeant vers le raccord (6) présentant le raccord de cheminée (6) et la partie extérieure (1') du type pot présentant l'orifice d'admission d'air additionnel (3) avec le volet régulateur (4).

6. Régulateur d'air additionnel selon la revendication 5, caractérisé en ce que la partie de coffret extérieure (1'') présente, sur le côté raccordement de cheminée, une bride périphérique (7) qui est munie de trous pour fixation (8) et d'une rainure périphérique (9) destinée à recevoir une garniture d'étanchéité.

7. Régulateur d'air additionnel selon la revendication 3 ou 4, caractérisé en ce que la partie de coffret extérieure (1'') est munie, contre sa surface périphérique inférieure (10), de faces de raccordement pour moteur de commande (10').

8. Régulateur d'air additionnel selon l'une quelconque des revendications 5 à 7, caractérisé en ce que la partie de coffret intérieure (1') présente, du côté sortie, une collerette (12) sur laquelle le raccord de cheminée (6) est emmanché et rellé fermement à elle de manière étanche aux gaz.

9. Régulateur d'air additionnel selon l'une quelconque des revendications 5 à 8, caractérisé en ce que la largeur (B) du boîtier (1) est dimensionnée plus petite que sa hauteur (H).

10. Régulateur d'air additionnel selon l'une quelconque des revendications 3 à 6, caractérisé en ce que les deux parties de coffret (1', 1'') sont réalisées sous la forme de pièces embouties.

11. Régulateur d'air additionnel selon l'une quelconque des revendications 1 à 4, caractérisé en ce que le boîtier (1) est muni, dans le plan de la paroi arrière (5), d'une bride périphérique (7) et en ce que celle-ci est munie de trous pour fixation (8) et d'une rainure périphérique (9) pour recevoir une garniture d'étanchéité.

12. Régulateur d'air additionnel selon l'une quelconque des revendications 1 à 11, caractérisé en ce que l'élément de fermeture (4') du volet oscillant (4) a une forme sensiblement semi-circulaire.
